# EUROPÄISCHE PATENTANMELDUNG

(11) **EP 4 674 638 A1**
(43) Veröffentlichungstag der Anmeldung: **07.01.2026**
(21) Anmeldenummer: 25186846.9
(22) Anmeldetag: 02.07.2025
(51) Int. Cl.: B44C 1/24, B44C 1/22

(54) **PRÄGEVERFAHREN ZUM HERSTELLEN EINER MÜNZE**

(30) Priorität: 02.07.2024 DE 102024118690
(71) Anmelder: B.H. Mayer's Kunstprägeanstalt GmbH, 85757 Karlsfeld (DE)
(72) Erfinder: Stephan, Christian, 85716 Unterschleißheim (DE)
(74) Vertreter: Baldus, Oliver

(57) **Zusammenfassung**

Die vorliegende Erfindung betrifft ein Prägeverfahren zum Herstellen einer Münze (100), mit den Schritten eines Vorformens eines Reliefs (105-1, 105-2) für die Münze (100); und eines Nachprägens des Reliefs (105-1, 105-2) mit einem Prägestempel (107-1, 107-2).

## Beschreibung

Die vorliegende Erfindung betrifft ein Prägeverfahren zum Herstellen einer Münze.

Es ist die technische Aufgabe der vorliegenden Erfindung, eine Münze mit einem besonders hohen Relief und guter Qualität herzustellen.

Diese technische Aufgabe wird durch Gegenstände nach den unabhängigen Ansprüchen gelöst. Technisch vorteilhafte Ausführungsformen sind Gegenstand der abhängigen Ansprüche, der Beschreibung und der Zeichnungen.

Gemäß einem ersten Aspekt wird die technische Aufgabe durch ein Prägeverfahren zum Herstellen einer Münze gelöst, mit den Schritten eines Vorformens eines Reliefs für die Münze; und eines Nachprägens des Reliefs mit einem Prägestempel. Durch das Verfahren wird der technische Vorteil erreicht, dass eine Münze mit einem hohen Relief in einer besonders guten Qualität hergestellt werden kann. Da das Motiv des Reliefs im Münzrohling bereits vorhanden ist, findet kein großer Materialtransport bei dem anschließenden Prägevorgang statt.

In einer technisch vorteilhaften Ausführungsform des Prägeverfahrens wird das Relief mittels eines Fräsverfahrens vorgeformt. Dadurch wird beispielsweise der technische Vorteil erreicht, dass sich das Relief besonders effizient vorformen lässt.

In einer weiteren technisch vorteilhaften Ausführungsform des Prägeverfahrens wird ein erstes Relief auf einer Seite und ein zweites Relief auf einer gegenüberliegenden Seite vorgeformt. Dadurch wird beispielsweise der technische Vorteil erreicht, dass eine Münze mit besonders hohem Relief auf beiden Seiten hergestellt werden kann.

In einer weiteren technisch vorteilhaften Ausführungsform des Prägeverfahrens wird ein erstes Relief auf der einen Seite durch einen ersten Prägestempel und/oder ein zweites Relief auf einer gegenüberliegenden Seite durch einen zweiten Prägestempel nachgeprägt. Dadurch wird beispielsweise ebenfalls der technische Vorteil erreicht, dass eine Münze mit besonders hohem Relief auf beiden Seiten effizient hergestellt werden kann.

In einer weiteren technisch vorteilhaften Ausführungsform des Prägeverfahrens weist das Relief eine Höhe von mindestens 100% der Dicke des Münzrohlings auf, bevorzugt eine Höhe von mindestens 150% oder 200% der Dicke des Münzrohlings. Dadurch wird beispielsweise der technische Vorteil erreicht, dass eine besonders fälschungssichere Münze hergestellt wird.

In einer weiteren technisch vorteilhaften Ausführungsform des Prägeverfahrens wird das Relief in einer Platte vorgeformt. Die Platte kann eine Größe aufweisen, dass aus dieser mehrere, nebeneinander angeordnete Reliefs für jeweils eine Münze vorgeformt werden kann. Dadurch wird beispielsweise der technische Vorteil erreicht, dass sich die Herstellung des Reliefs vereinfacht und sich mehrere Münzrohlinge schnell und auf einfache Weise mit einem Spannvorgang der Platte herstellen lassen.

In einer weiteren technisch vorteilhaften Ausführungsform des Prägeverfahrens wird die erste Seite und/oder die zweite Seite der Platte plangefräst. Dadurch wird beispielsweise der technische Vorteil erreicht, dass Unebenheiten oder Abweichungen der Platte ausgeglichen werden können und sich die Qualität der Prägung verbessert.

In einer weiteren technisch vorteilhaften Ausführungsform des Prägeverfahrens wird ein Münzrohling aus der Platte ausgestochen. Dadurch wird beispielsweise der technische Vorteil erreicht, dass sich die Herstellung des Münzrohlings vereinfacht.

In einer weiteren technisch vorteilhaften Ausführungsform des Prägeverfahrens wird das vorgeformte Relief vor dem Nachprägen erhitzt. Durch das Erhitzen des Rohlings wird die Verformbarkeit des Münzrohlings erhöht. Dadurch wird beispielsweise der technische Vorteil erreicht, dass durch eine Heißumformung ein noch höheres Profil hergestellt werden kann und sich die Qualität der Münze nochmals verbessert.

In einer weiteren technisch vorteilhaften Ausführungsform des Prägeverfahrens ist das Relief, der Münzrohling oder die Platte aus Gold, Silber, Kupfer, Platin, einem Buntmetall oder einer Legierung gebildet. Dadurch wird beispielsweise der technische Vorteil erreicht, dass besonders geeignete Materialien zum Herstellen der Münze verwendet werden.

Ausführungsbeispiele der Erfindung sind in den Zeichnungen dargestellt und werden im Folgenden näher beschrieben.

### Es zeigen:

- Fig. 1: eine schematische Ansicht eines Prägeverfahrens;
- Fig. 2: eine schematische Ansicht eines Verfahrens zum Herstellen eines Münzrohlings mit vorgeformtem Relief;
- Fig. 3: eine schematische Ansicht eines Verfahrens zum Herstellen eines Münzrohlings mittels Planfräsen; und
- Fig. 4: ein Blockdiagramm eines Prägeverfahrens zum Herstellen der Münze.

Fig. 1 zeigt eine schematische Ansicht eines Prägeverfahrens. Zunächst wird ein Relief 105-1 und/oder 105-2 auf einer oder zwei Seiten eines Münzrohlings 103 vorgeformt. Das Relief 105-1 oder 105-2 ragt erhaben aus dem Münzrohling 103 heraus. Das Relief 105 1 oder 105-2 ist die plastische dreidimensionale Darstellung eines Motivs. Der Münzrohling 103 ist beispielsweise eine Ronde. Das Relief 105-1, 105-2 kann beispielsweise mittels eines spanabhebenden Verfahrens in der gewünschten dreidimensionalen Form vorgeformt werden, wie beispielsweise mittels eines Fräsverfahrens.

Der Münzrohling 103 mit dem Relief wird anschließend mittels eine Prägeverfahrens nachgeprägt. Dazu befindet sich der Münzrohling 103 mit dem vorgeformten Relief 105-1, 105-2 zwischen den beiden Prägestempeln 107-1 und 107-2. Durch die Prägestempel 107-1 und 107-2 wird das vorgeformte Relief 105-1, 105-2 nachgeprägt und die Münze 100 erhält ihre endgültige Form. Die Prägestempel 107-1 und 107-2 weisen zu diesem Zweck eine Aussparung für die weitere Bearbeitung und Formung des Reliefs 105-1, 105-2 auf.

Fig. 2 zeigt eine schematische Ansicht eines Verfahrens zum Herstellen eines Münzrohlings 103 mit vorgeformtem Relief 105-1 und/oder 105-2. Zunächst wird eine Platte 111 als Basis zum Herstellen der Münzrohlinge 103 verwendet. Die Platte 111 weist beispielsweise eine Dicke von 3 mm auf und ist aus Gold, Silber, Kupfer, Platin, einem Buntmetall oder einer Legierung gebildet. Die Platte 111 kann groß genug sein, dass mehrere Münzrohlinge 103 aus dieser hergestellt werden können. Hierbei werden mehrere Reliefs 105-1 nebeneinander aus der Platte 111 gefräst.

In der Platte 111 werden an mehreren Stellen die dreidimensionalen Reliefs 105-1 in der gewünschten Form vorgeformt, beispielsweise mittels eines CNC-Verfahrens. Die Form entspricht näherungsweise der Form des Reliefs 105-1 nach dem späteren Prägevorgang. Die Reliefs 105-1 und 105-2 können auf einer oder auf beiden Seiten der Platte 111 vorgeformt werden. Der hergestellte dreidimensionale Münzrohling 103 bildet das spätere Modell bereits ab. Die nebeneinander angeordneten Reliefs 105-1 weisen in der Platte 111 einen gegenseitigen Abstand auf.

Wenn die Reliefs 105-1 und 105-2 in der Platte 111 vorgeformt worden sind, werden die einzelnen Münzrohlinge 103 aus der Platte 111 ausgestochen. Dies kann durch Ausstechen der Zwischenbereiche 113 mithilfe eines Nutfräsers geschehen. Die Münzrohlinge 103 sind beispielsweise kreisförmig und weisen einen Durchmesser von 11 mm bis 120 mm auf. Danach sind die Münzrohlinge 103 bereit für den Nachprägevorgang.

Fig. 3 zeigt eine schematische Ansicht eines Verfahrens zum Herstellen des Münzrohlings 103 mittels Planfräsen. Die Platte 111 wird als Basis zum Herstellen der Münzrohlinge 103 verwendet. Zunächst wird die Platte 111 auf einer oder beiden Seiten plangefräst, damit die Platte 111 eine gleichmäßige Dicke aufweist, beispielsweise mit einer Tiefe von ca. 0,1 mm Das Planfräsen erfolgt kontinuierlich spiralförmig, um Fräskanten zu verhindern. Durch die gleichmäßige Dicke der Platte 111 kann die Qualität der Prägung verbessert werden.

In der plangefrästen Platte 111 werden anschließend mehrere Reliefs 105-1 nebeneinander aus der Platte 111 herausgefräst. An den Bereichen 115 der Platte 111, die den Reliefs 105-2 gegenüberliegen, ist die Platte 111 abgestochen. Hierbei werden die Bereiche 115, die den Reliefs 105-2 gegenüber liegen, mittels eines Fräswerkzeuges gleichmäßig abgetragen. Dadurch ergeben sich kreisförmige Vertiefungen mit Flächen, die den Flächen der Reliefs 105-2 auf der gegenüberliegenden Seite entsprechen.

Wenn die Reliefs 105-2 in der Platte 111 vorgeformt worden sind, werden die einzelnen Münzrohlinge 103 aus der Platte 111 ausgestochen. Dies kann durch Ausstechen der Zwischenbereiche 113 mithilfe eines Nutfräsers geschehen. Die Münzrohlinge 103 sind anschließend beispielsweise kreisförmig und weisen einen Durchmesser von 11 mm bis 120 mm auf.

Fig. 4 zeigt ein Blockdiagramm des Prägeverfahrens zum Herstellen der Münze. Das Prägeverfahren umfasst den Schritt S101 eines Vorformens des Reliefs 105-1, 105-2 für die Münze 100. Der Münzrohling 103 kann vom Aufbau so angepasst werden, dass eine perfekte Prägung (Grad, Ausprägen, Schatten) entsteht.

Anschließend wird im Schritt S102 das Relief 105-1, 105-2 mit dem Prägestempel 107-1, 107-2 nachgeprägt. Durch das Prägeverfahren lassen sich Münzen mit besonders hohen und erhabenen Reliefs 105-1, 105-2 herstellen. Die Höhe des Reliefs 105-1, 105-2 beträgt beispielsweise 200 % der Dicke des Münzrohlings 103.

Geprägt wird der dreidimensionale Münzrohling 103 beispielsweise mittels den Prägestempeln 107-1 und 107-2 in PP-Qualität (PP - Polierte Platte). Es sind Reliefs von bis zu 200% je Seite mit höchsten Details und einer Spiegelglanzprägung möglich. Die Verformung kann einseitig 200% oder beidseitig 200% der Dicke des Münzrohlings 103 betragen.

Die Dicke des Münzrohlings 103 kann mit der Formel: $X = Rg * 4 / \left(Sg*π*D*D\right)$ berechnet werden. Dabei ist X die Dicke des Münzrohlings, Rg = das Sollgewicht des Münzrohlings, Sg das spezifische Gewicht des Materials und D der Durchmesser des Prägestempels 107.

Mit einem Sollgewicht von 31.1 g, einem spezifischen Gewicht von 0,0105 g/mm³ und einem Durmesser von 38,35 mm ergibt sich die Dicke X des Münzrohlings 103 zu 2,565 mm. Ein Relief von 200% weist demnach in Bezug zur Dicke des Münzrohlings 103 eine Höhe von 5,13 mm auf. Ein Relief von 400% weist in Bezug zur Dicke des Münzrohlings 103 eine Höhe von 10,26 mm auf.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Alle Verfahrensschritte können durch Vorrichtungen implementiert werden, die zum Ausführen des jeweiligen Verfahrensschrittes geeignet sind. Alle Funktionen, die von gegenständlichen Merkmalen ausgeführt werden, können ein Verfahrensschritt eines Verfahrens sein.

Der Schutzbereich der vorliegenden Erfindung ist durch die Ansprüche gegeben und wird durch die in der Beschreibung erläuterten oder den Figuren gezeigten Merkmale nicht beschränkt.

### BEZUGSZEICHENLISTE

- 100: Münze
- 103: Münzrohling
- 105: Relief
- 107: Prägestempel
- 109: Seite
- 111: Platte
- 113: Zwischenbereich
- 115: Bereich

## Patentansprüche

1. Prägeverfahren zum Herstellen einer Münze (100), mit den Schritten:
- Vorformen (S101) eines Reliefs (105-1, 105-2) für die Münze (100); und
- Nachprägen (S102) des Reliefs (105-1, 105-2) mit einem Prägestempel (107-1, 107-2).

2. Prägeverfahren nach Anspruch 1, wobei das Relief (105-1, 105-2) mittels eines Fräsverfahrens vorgeformt wird.

3. Prägeverfahren nach einem der vorangehenden Ansprüche, wobei ein erstes Relief (105-1) auf einer Seite (109-1) und ein zweites Relief (105-2) auf einer gegenüberliegenden Seite (109-2) vorgeformt wird.

4. Prägeverfahren nach einem der vorangehenden Ansprüche, wobei ein erstes Relief (105-1) auf der einen Seite (109-1) durch einen ersten Prägestempel (107-1) und/oder ein zweites Relief (105-2) auf einer gegenüberliegenden Seite (109-2) durch einen zweiten Prägestempel (107-2) nachgeprägt wird.

5. Prägeverfahren nach einem der vorangehenden Ansprüche, wobei das Relief (105-1, 105-2) eine Höhe von mindestens 200% der Dicke des Münzrohlings (103) aufweist.

6. Prägeverfahren nach einem der vorangehenden Ansprüche, wobei das Relief (105-1, 105-2) in einer Platte (111) vorgeformt wird.

7. Prägeverfahren nach einem der vorangehenden Ansprüche, wobei die erste Seite (109-1) und oder die zweite Seite (109-2) der Platte (111) plangefräst wird.

8. Prägeverfahren nach Anspruch 6 oder 7, wobei ein Münzrohling (103) aus der Platte (111) ausgestochen wird.

9. Prägeverfahren nach einem der vorangehenden Ansprüche, wobei das vorgeformte Relief (105-1, 105-2) vor dem Nachprägen erhitzt wird.

10. Prägeverfahren nach einem der Ansprüche 7 bis 9, wobei das Relief (105-1, 105-2), der Münzrohling (103) oder die Platte (111) aus Gold, Silber, Kupfer, Platin, einem Buntmetall oder einer Legierung gebildet ist.
